# EUROPÄISCHE PATENTSCHRIFT

(11) **EP 1 428 929 B1**
(45) Veröffentlichungstag und Bekanntmachung des Hinweises auf die Patenterteilung: **29.04.2009**
(21) Anmeldenummer: 03104506.5
(22) Anmeldetag: 03.12.2003
(51) Int. Cl.: D21F 1/02

(54) **Stoffauflauf für eine Papier- oder Kartonmaschine**
Headbox for a paper or board machine
Caisse de tête pour machine à papier ou carton

(30) Priorität: 04.12.2002 DE 10256510
(43) Veröffentlichungstag der Anmeldung: 16.06.2004
(73) Patentinhaber: Voith Patent GmbH, 89522 Heidenheim (DE)
(72) Erfinder: Bubik, Alfred Dr., 88212 Ravensburg (DE); Müller, Karl, 88255 Baindt (DE); Prössl, Jürgen, 88263 Horgenzell (DE); Henssler, Joachim, 88213 Ravensburg (DE)
(74) Vertreter: Kunze, Klaus

(56) Entgegenhaltungen:
- WO-A-01/25532
- WO-A-01/96658
- WO-A-97/47804
- DE-A- 4 440 079
- DE-A- 19 846 614

## Beschreibung

Die Erfindung betrifft einen Stoffauflauf für eine Papier- oder Kartonmaschine zur Herstellung einer Faserstoffbahn, insbesondere Papier- oder Kartonbahn, aus mindestens einer Faserstoffsuspension, mit mindestens einem stoffsuspensionszuführenden System, gegebenenfalls mit mindestens einem Bereich zur Turbulenzerzeugung und einer in Strömungsrichtung nachfolgenden Stoffauflaufdüse, die zwei sich quer über die Maschinenbreite erstreckende Breitenwände umfasst und die drei in Strömungsrichtung aufeinander folgende Wegstrecken aufweist, wobei sich der Gesamtquerschnitt der Stoffauflaufdüse im Verlauf der ersten Wegstrecke stufenlos und kontinuierlich verringert, wobei sich unmittelbar an die erste Wegstrecke die zweite Wegstrecke anschließt und wobei sich unmittelbar an die zweite Wegstrecke die dritte Wegstrecke anschließt, die einen sich stufenlos und kontinuierlich verringernden Gesamtquerschnitt aufweist und die sich bis zum Ende der Stoffauflaufdüse erstreckt.

Ein derartiger Stoffauflauf für die Herstellung einer Papierbahn ist beispielsweise aus der deutschen Offenlegungsschrift DE 199 02 623 A1 und der PCT-Anmeldung WO 01/96658 A1 bekannt. Eine mit diesen Stoffaufläufen hergestellte Papierbahn zeichnet sich insbesondere durch eine verbesserte Quersteifigkeit und ein reduziertes Reißlängenverhältnis L/Q aus.

Bei den bekannten Stoffaufläufen für Karton- und Verpackungspapiere bilden sich insbesondere bei hohen Stoffdichten der Faserstoffsuspension, das heißt von ≥ 1 %, in der Stoffauflaufdüse Ausflockungen der Einzelfasern zu Fasernetzwerken dergestalt, dass die Fasern (Einzelfasern) auf dem mindestens einen dem Stoffauflauf nachgeordneten Sieb mit einer vorzugsweisen Siebgeschwindigkeit von ≤ 1.000 m/min nicht mehr in Maschinenlaufrichtung orientiert werden können. Diese erzeugten Ausflockungen und dadurch gebildeten Fasernetzwerke beeinträchtigen die Qualität der hergestellten Karton- und Verpackungspapiere in nachhaltig negativer Weise.

Der Erfindung liegt die Aufgabe zugrunde, einen Stoffauflauf der eingangs genannten Art derart weiterzubilden, dass die Erzeugung von Ausflockungen und die damit einhergehende Bildung von Fasernetzwerken weitestgehend, vorzugsweise vollständig, unterbunden werden.

Diese Aufgabe wird dadurch gelöst, dass zwischen der ersten und der zweiten Wegstrecke mindestens ein Stufensprung im Bereich von 1 mm bis 30 mm, vorzugsweise von 2 mm bis 15 mm, angeordnet ist, dass die zweite Wegstrecke einen sich kontinuierlich erweiternden oder einen sich kontinuierlich verringernden Gesamtquerschnitt aufweist, dass im Bereich der ersten Wegstrecke mindestens eine Lamelle mit sich kontinuierlich erweiterndem Gesamtquerschnitt angeordnet ist, die unmittelbar im Endbereich der ersten Wegstrecke endet, und dass im Bereich der zweiten Wegstrecke mindestens eine Lamelle mit einer Länge im Bereich von 5 mm bis 120 mm, vorzugsweise von 10 mm bis 100 mm, angeordnet ist, die unmittelbar an einer im Bereich der ersten Wegstrecke angeordneten Lamelle vorzugsweise starr angebracht ist.

Durch den erfindungsgemäßen Stufensprung zwischen der ersten und der zweiten Wegstrecke und der anschließenden Geometrie der zweiten Wegstrecke wird ein ausreichendes Maß an Turbulenz im Bereich der Stoffauflaufdüse erzeugt, so dass die Fasern insbesondere auch bei hoher Stoffdichte innerhalb der Stoffauflaufdüse in Maschinenlaufrichtung orientiert werden können, sei es nun als Einzelflocken oder im turbulent dispergierten Einzelfaserzustand.

In weiterer Ausgestaltung ist nun vorgesehen, dass die zweite Wegstrecke eine Länge im Bereich von 5 mm bis 150 mm, vorzugsweise von 10 mm bis 120 mm, und/oder dass die dritte Wegstrecke eine Länge im Bereich von 5 mm bis 100 mm, vorzugsweise von 10 mm bis 80 mm, aufweist. Diese geometrischen Bereiche beeinflussen insbesondere die Möglichkeit der Orientierung der Fasern in Maschinenlaufrichtung in positiver Weise.

Unter weiteren Gründen, wie beispielsweise Handhabung, Empfindlichkeit, Einsatzmöglichkeiten und dergleichen, ist es von Vorteil, wenn die Lamelle in ihrem Innenbereich zumindest teilweise hohl ausgebildet ist, wenn die stromabwärtige Seite der Lamelle als vorzugsweise ebene und/oder vorzugsweise leicht gekrümmte Fläche ausgebildet ist und/oder wenn die Lamelle unmittelbar stromabwärts des Bereichs zur Turbulenzerzeugung, insbesondere eines Turbulenzerzeugers, gelenkig angebracht ist.

Im Hinblick auf die Erreichung einer optimalen Orientierung der Fasern im mittleren und endseitigen Bereich der Stoffauflaufdüse ist vorgesehen, dass die Lamelle an ihrer stromabwärtigen Seite eine Einrichtung zur vorzugsweisen bahnbreiten Zufuhr mindestens eines Mediums, insbesondere Luft oder Dampf, aufweist. Hierdurch wird eine Abschwächung und eine Dämpfung der bislang erzeugten Turbulenz erreicht, wobei die reduzierte Turbulenz und die gleichzeitige Beschleunigung der Faserstoffsuspension in der Stoffauflaufdüse sich positiv auf die Längsorientierung der Faser auswirken. Zudem entsteht durch die genannte Zufuhr ein Hilfsmittel, das Reißlängenverhältnis L/Q zu beeinflussen, da viel Luft beispielsweise ein hohes Reißlängenverhältnis L/Q und wenig Luft beispielsweise ein niedriges Reißlängenverhältnis L/Q erzeugt. Überdies hat sich in durchgeführten Versuchen gezeigt, dass Luft in der Faserstoffsuspension fein verteilt wird und nicht zu schädigenden und sichtbaren Lufteinschlüssen in der Faserstoffbahn führt.

Die genannte Einrichtung weist in bevorzugter Ausführung mindestens eine Zufuhrleitung mit einer Mehrzahl an der Fläche der Lamelle angeordneten und in Strömungsrichtung gerichteten Zufuhrdüsen oder mindestens eine Zuführleitung mit mindestens einen in einer Hohllamelle 10.1 angeordneten und in Strömungsrichtung gerichteten Zufuhrspalt auf. Die Einrichtung weist weiterhin eine Zufuhrleistung von 0,15 m³/m•min bis 2 m³/m•min bei einem Zufuhrdruck von 0,15 bar bis 1,5 bar auf.

Bei mehr oder weniger konstanten Betriebsverhältnissen kann auch vorgesehen sein, dass die beiden sich quer über die Maschinenbreite erstreckenden Breitenwände im Bereich der ersten Wegstrecke einen sich vorzugsweise stufenlos kontinuierlich verringernden Wandabstand aufweisen.

Ferner ist im Rahmen einer bestmöglichen Dispergierung der Fasern aufgrund wirkender Scherkräfte vorgesehen, dass die Faserstoffsuspension unmittelbar vor dem Beginn der zweiten Wegstrecke eine Strömungsgeschwindigkeit im Bereich von 10 m/s bis 30 m/s, vorzugsweise von 12 m/s bis 25 m/s, und unmittelbar am Ende der dritten Wegstrecke eine Strömungsgeschwindigkeit im Bereich von 500 m/min bis 2.000 m/min, vorzugsweise von 800 m/min bis 1.800 m/min, aufweist.

Zum Zwecke einer sehr guten Orientierung der Fasern in Maschinenlaufrichtung weist die Faserstoffsuspension eine Stoffdichte von ≥ 1 %, vorzugsweise von ≥ 1,2 %, auf. Eine derartige Stoffdichte weist beispielsweise die Faserstoffsuspension zur Herstellung von Gipskarton, Corrugating Medium (CM) und Faltschachtelkartoneinlagen auf.

Weitere Merkmale und Vorteile der Erfindung ergeben sich aus der nachfolgenden Beschreibung bevorzugter Ausführungsbeispiele unter Bezugnahme auf die Zeichnung.

Es zeigen
- Figuren 1 und 2:: verschiedene Ausführungsformen des erfindungsgemäßen Stoffauflaufs in schematisierten Seitenansichten; und
- Figur 3:: eine schematische Ausführungsform der Einrichtung.

Die Figur 1 zeigt eine schematisierte Seitenansicht eines Stoffauflaufs 1 für eine Papier- oder Kartonmaschine zur Herstellung einer Faserstoffbahn 2, insbesondere Papier- oder Kartonbahn, aus mindestens einer Faserstoffsuspension 3, mit mindestens einem stoffsuspensionszuführenden, jedoch nicht explizit dargestellten System 4, gegebenenfalls mit mindestens einem Bereich zur Turbulenzerzeugung 5 und einer in Strömungsrichtung S (Pfeil) nachfolgenden Stoffauflaufdüse 6, die zwei sich quer über die Maschinenbreite erstreckende Breitenwände 7, 8 (untere Düsenwand, obere Düsenwand) umfasst und die drei in Strömungsrichtung S (Pfeil) aufeinander folgende Wegstrecken I, II, III aufweist, wobei sich der Gesamtquerschnitt A_{G-I} der Stoffauflaufdüse 6 im Verlauf der ersten Wegstrecke I vorzugsweise stufenlos und kontinuierlich verringert, wobei sich unmittelbar an die erste Wegstrecke I die zweite Wegstrecke II anschließt und wobei sich unmittelbar an die zweite Wegstrecke II die dritte Wegstrecke III anschließt, die einen sich stufenlos und kontinuierlich verringernden Gesamtquerschnitt A_{G-III} aufweist und die sich bis zum Ende der Stoffauflaufdüse 6 erstreckt. Für die dritte Wegstrecke III gilt in bevorzugter Weise weiterhin folgende Formel:$η = \frac{\partial u}{\partial x} \geq p ⁢ {\dot{u}}^{u}$

Bei einer Stoffauflaufdüse mit einer großen Düsenhöhe und Vorturbulenz werden durch die Beschleunigung infolge der Geometrieänderung die Faserflocken auseinandergezogen und sogleich auch Einzelfasern in Maschinenlaufrichtung orientiert. Zur Verhinderung dieser ungewollten Orientierung wird unmittelbar vor der Stoffauflaufdüse eine Turbulenz mit einem Stufensprung erzeugt. Die Wirkung dieser erzeugten Turbulenz übertrifft die Wirkung der Beschleunigung, dass heißt die Fasern werden sich bei starker Vorturbulenz der Stoffauflaufdüse nicht in Maschinenlaufrichtung orientieren, sondern eine relativ gleichmäßige Faserstoffbahn mit etwa gleichen Festigkeiten in Längs- und Querrichtung ergeben.
Durch Zugabe von gasförmigen Stoffen unmittelbar vor der Stoffauflaufdüse wird die Turbulenz gedämpft und wieder ein höheres L/Q erzeugt, also eine Faserstoffbahn mit größerer Längsorientierung erzeugt. Dies ist insbesondere bei Langsieben von Vorteil, da man hierbei nicht so hohe Längsfestigkeiten durch einen vor- oder nacheilenden Strahl erzielen kann wie zum Beispiel im Vergleich zu Roll-Blade-Gapformern. Bei Roll-Blade-Gapformern können die Fasern auf der Formierwalze leicht in die Längsrichtung gekämmt werden.

Der Gesamtquerschnitt A_{G} der Stoffauflaufdüse 6 ist per Definition die gesamte suspensionsdurchflossene freie Querschnittsfläche in einem bestimmten Abschnitt. Das stoffsuspensionszuführende System 4 kann in bekannter Weise ein Querverteilrohr oder ein Rundverteiler mit Zufuhrschläuchen sein und der Stoffauflauf 1 selbst kann auch als Mehrschichtenstoffauflauf und/oder als Stoffauflauf mit sektioniert regelbarer Verdünnungswassertechnologie (System "ModuleJet" - DE 40 19 593 A1 ausgestattet sein.

Es ist nun vorgesehen, dass zwischen der ersten und der zweiten Wegstrecke I, II mindestens ein Stufensprung 9 im Bereich von 1 mm bis 30 mm, vorzugsweise von 2 mm bis 15 mm, angeordnet ist und dass die zweite Wegstrecke II einen sich vorzugsweise kontinuierlich erweiternden oder einen sich kontinuierlich verringernden Gesamtquerschnitt A_{G-II} aufweist. In der Ausführungsform gemäß der Figur 1 sind drei Stufensprünge 9.1, 9.2, 9.3 vorhanden.

Die zweite Wegstrecke II weist eine Länge L_{II} im Bereich von 5 mm bis 150 mm, vorzugsweise von 10 mm bis 120 mm, und die dritte Wegstrecke III weist eine Länge L_{III} im Bereich von 5 mm bis 100 mm, vorzugsweise von 10 mm bis 80 mm, auf. Die erste und die zweite Wegstrecke I, II sind unter- und oberseitig von den beiden konvergierenden Breitenwänden 7, 8 (untere Düsenwand, obere Düsenwand) umgeben, wohingegen die dritte Wegstrecke III unterseitig von der unteren Düsenwand 7 und oberseitig von einer vorzugsweise einstellbaren Blende 8.1 umgeben ist.

Weiterhin ist ausschließlich im Bereich der ersten Wegstrecke I mindestens eine Lamelle 10 mit sich vorzugsweise kontinuierlich erweiterndem Gesamtquerschnitt A_{L10} angeordnet, die unmittelbar im Endbereich der ersten Wegstrecke II endet, vorzugsweise in Höhe des Stufensprungs 9. Die Lamelle 10, von der die Ausführungsform gemäß der Figur 1 zwei aufweist, ist in ihrem Innenbereich 11 vorzugsweise zumindest teilweise hohl ausgebildet und sie kann eine Oberfläche jeglicher bekannter Art, wie beispielsweise gerillt und dergleichen, aufweisen. Die stromabwärtige Seite 12 der Lamelle 10 ist als vorzugsweise ebene und/oder vorzugsweise leicht gekrümmte Fläche 13 ausgebildet und sie ist unmittelbar stromabwärts des Bereichs zur Turbulenzerzeugung 5, insbesondere eines Turbulenzerzeugers, gelenkig angebracht.

Die Lamelle 10 wiederum weist an ihrer stromabwärtigen Seite 12 eine Einrichtung 14 zur vorzugsweisen bahnbreiten Zufuhr mindestens eines Mediums 15, insbesondere Luft oder Dampf, auf, wobei diese Einrichtung 14 gemäß der Ausführungsform gemäß der Figur 1 mindestens eine Zufuhrleitung 16 mit einer Mehrzahl an der Fläche 13 der Lamelle 10 angeordneten und in Strömungsrichtung S (Pfeil) gerichteten Zufuhrdüsen 17 aufweist. Weiterhin weist die Einrichtung 14 eine Zufuhrleistung P von 0,15 m³/m•min bis 2 m³/m•min bei einem Zufuhrdruck p von 0,15 bar bis 1,5 bar auf. Die Aggregate zur Erzeugung der Zufuhrleistung und des Zufuhrdrucks samt Speicher- und Aufbereitungseinrichtungen sind dem Fachmann wohl bekannt und deshalb in der Figur 1 nicht näher dargestellt.
Es ist selbstverständlich auch möglich, dass die Zufuhrdüsen 17 bei entsprechender Ausgestaltung der Einrichtung 14 auch sektional, gruppenweise und/oder randseitig beaufschlagbar sind. Überdies können die Zufuhrdüsen 17 auch in mehreren Reihen und/oder unter verschiedenen, vorzugsweise einstellbaren Zufuhrwinkeln angeordnet sein.
Eine weitere Ausführungsform der Einrichtung 14 wird nachfolgend in der Figur 3 beschrieben.

Ferner ist im Bereich der zweiten Wegstrecke II mindestens eine Lamelle 18 mit einer Länge L₁₈ im Bereich von 5 mm bis 120 mm, vorzugsweise von 10 mm bis 100 mm, angeordnet. Diese Lamelle 18 ist unmittelbar an einer im Bereich der ersten Wegstrecke I angeordneten Lamelle 10 vorzugsweise starr, gegebenenfalls auch gelenkig, angebracht. In der Ausführungsform gemäß der Figur 1 sind an jeder der beiden Lamellen 10 der ersten Wegstrecke I je eine Lamelle 18 der zweiten Wegstrecke II angebracht, wobei die Lamellen 18 der zweiten Wegstrecke II auch in den Bereich der dritten Wegstrecke III hineinragen können.

Auch die Figur 2 zeigt eine schematisierte Seitenansicht eines Stoffauflaufs 1 einer Papier- oder Kartonmaschine zur Herstellung einer Faserstoffbahn 2, insbesondere Papier- oder Kartonbahn. Da sein Aufbau generell dem des Stoffauflaufs 1 der Figur 1 ähnelt, wird auf dessen Beschreibung verwiesen.

Jedoch ist im Gegensatz zur Ausführungsform gemäß der Figur 1 vorgesehen, dass die erste und die zweite Wegstrecke I, II unter- und oberseitig von den beiden divergierenden Breitenwänden 7, 8 (untere Düsenwand, obere Düsenwand) umgeben sind, wohingegen die dritte Wegstrecke III sowohl unterseitig als auch oberseitig von je einer vorzugsweise einstellbaren Blende 7.1, 8.1 umgeben ist. Derartige Blenden 7.1, 8.1 und deren mögliche Verstellmechanismen sind dem Fachmann wohl bekannt, weshalb von deren näherer Darstellung in Figur 2 Abstand genommen wird.

Allen dargestellten Stoffaufläufen 1 ist gemeinsam, dass die Faserstoffsuspension 2 unmittelbar vor dem Beginn der zweiten Wegstrecke II eine Strömungsgeschwindigkeit v₁₂ im Bereich von 10 m/s bis 30 m/s, vorzugsweise von 12 m/s bis 25 m/s, und unmittelbar am Ende der dritten Wegstrecke III eine Strömungsgeschwindigkeit v₃ im Bereich von 500 m/min bis 2.000 m/min, vorzugsweise von 800 m/min bis 1.800 m/min, aufweist. Weiterhin weist die verwendete Faserstoffsuspension 2 eine Stoffdichte ρ von ≥ 1 %, vorzugsweise von ≥ 1,2 %, auf.

Eine weitere Ausführungsform der Einrichtung 14 wird nachfolgend in der Figur 3 beschrieben.
Die Einrichtung 14 zur vorzugsweisen bahnbreiten Zufuhr mindestens eines Mediums 15, insbesondere Luft oder Dampf, umfasst mindestens eine Zufuhrleitung 16 mit mindestens einem in einer Hohllamelle 10.1 angeordneten und in Strömungsrichtung S (Pfeil) gerichteten Zufuhrspalt 17.1. Die Zufuhr des Mediums kann dabei von der Führer- und/oder Triebseite her erfolgen und die Hohllamelle 17.1 kann über die Maschinenbreite hinwegdurchgehend oder auch nur sektionsweise geschlitzt sein. Weiterhin kann der Zufuhrspalt 17.1 in Strömungsrichtung S (Pfeil) divergent, parallel oder konvergent sein.

Zusammenfassend ist festzuhalten, dass durch die Erfindung ein Stoffauflauf der eingangs genannten Art geschaffen wird, welcher die Erzeugung von Ausflockungen und die damit einhergehende Bildung von Fasernetzwerken weitestgehend, vorzugsweise vollständig, unterbindet.

### Bezugszeichenliste

- 1: Stoffauflauf
- 2: Faserstoffbahn
- 3: Faserstoffsuspension
- 4: Stoffsuspensionszuführendes System
- 5: Bereich zur Turbulenzerzeugung
- 6: Stoffauflaufdüse
- 7: Untere Düsenwand
- 7.1: Blende
- 8: Obere Düsenwand
- 8.1: Blende
- 9, 9.1, 9.2, 9.3: Stufensprung
- 10: Lamelle
- 10.1: Hohllamelle
- 11: Innenbereich
- 12: Stromabwärtige Seite
- 13: Fläche
- 14: Einrichtung
- 15: Medium
- 16: Zufuhrleitung
- 17: Zufuhrdüse
- 17.1: Zufuhrspalt
- 18: Lamelle
- A_{G}: Gesamtquerschnitt
- A_{G-I}, A_{G-II}, A_{G-III}: Gesamtquerschnitt (Wegstrecken)
- A_{L10}: Gesamtquerschnitt (Lamelle)
- L₁₈: Länge (Lamelle)
- L_{II}: Länge (Zweite Wegstrecke)
- L_{III}: Länge (Dritte Wegstrecke)
- P: Zufuhrdruck
- P: Zufuhrleistung
- ρ: Stoffdichte
- S: Strömungsrichtung (Pfeil)
- v₁₂: Strömungsgeschwindigkeit (Wegstrecke I-II)
- v₃: Strömungsgeschwindigkeit (Wegstrecke III)

## Patentansprüche

1. Stoffauflauf (1) für eine Papier- oder Kartonmaschine zur Herstellung einer Faserstoffbahn (2), insbesondere Papier- oder Kartonbahn, aus mindestens einer Faserstoffsuspension (3), mit mindestens einem stoffsuspensionszuführenden System (4), gegebenenfalls mit mindestens einem Bereich zur Turbulenzerzeugung (5) und einer in Strömungsrichtung (S) (Pfeil) nachfolgenden Stoffauflaufdüse (6), die zwei sich quer über die Maschinenbreite erstreckende Breitenwände (7, 8) umfasst und die drei in Strömungsrichtung (S) (Pfeil) aufeinander folgende Wegstrecken (I, II, III) aufweist, wobei sich der Gesamtquerschnitt (A_{G-I}) der Stoffauflaufdüse (6) im Verlauf der ersten Wegstrecke (I) stufenlos und kontinuierlich verringert, wobei sich unmittelbar an die erste Wegstrecke (I) die zweite Wegstrecke (II) anschließt und wobei sich unmittelbar an die zweite Wegstrecke (II) die dritte Wegstrecke (III) anschließt, die einen sich stufenlos und kontinuierlich verringernden Gesamtquerschnitt (A_{G-III}) aufweist und die sich bis zum Ende der Stoffauflaufdüse (6) erstreckt,
**dadurch gekennzeichnet,**
**dass** zwischen der ersten und der zweiten Wegstrecke (I, II) mindestens ein Stufensprung (9, 9.1, 9.2, 9.3) im Bereich von 1 mm bis 30 mm, vorzugsweise von 2 mm bis 15 mm, angeordnet ist,
**dass** die zweite Wegstrecke (II) einen sich kontinuierlich erweiternden oder einen sich kontinuierlich verringernden Gesamtquerschnitt (A_{G-II}) aufweist,
**dass** im Bereich der ersten Wegstrecke (I) mindestens eine Lamelle (10) mit sich kontinuierlich erweiterndem Gesamtquerschnitt (A_{G-I}) angeordnet ist, die unmittelbar im Endbereich der ersten Wegstrecke (I) endet, und
**dass** im Bereich der zweiten Wegstrecke (II) mindestens eine Lamelle (18) mit einer Länge (L₁₈) im Bereich von 5 mm bis 120 mm, vorzugsweise von 10 mm bis 100 mm, angeordnet ist, die unmittelbar an einer im Bereich der ersten Wegstrecke (I) angeordneten Lamelle (10) vorzugsweise starr angebracht ist.

2. Stoffauflauf (1) nach Anspruch 1,
**dadurch gekennzeichnet,**
**dass** die zweite Wegstrecke (II) eine Länge (L_{II}) im Bereich von 5 mm bis 150 mm, vorzugsweise von 10 mm bis 120 mm, aufweist.

3. Stoffauflauf (1) nach Anspruch 1 oder 2,
**dadurch gekennzeichnet,**
**dass** die dritte Wegstrecke (III) eine Länge (L_{III}) im Bereich von 5 mm bis 100 mm, vorzugsweise von 10 mm bis 80 mm, aufweist.

4. Stoffauflauf (1) nach einem der vorhergehenden Ansprüche,
**dadurch gekennzeichnet,**
**dass** die Lamelle (10) in ihrem Innenbereich (11) zumindest teilweise hohl ausgebildet ist.

5. Stoffauflauf (1) nach einem der vorhergehenden Ansprüche,
**dadurch gekennzeichnet,**
**dass** die stromabwärtige Seite (12) der Lamelle (10) als vorzugsweise ebene oder vorzugsweise leicht gekrümmte Fläche (13) ausgebildet ist.

6. Stoffauflauf (1) nach einem der vorhergehenden Ansprüche,
**dadurch gekennzeichnet,**
**dass** die Lamelle (10) unmittelbar stromabwärts des Bereichs zur Turbulenzerzeugung (5), insbesondere eines Turbulenzerzeugers, gelenkig angebracht ist.

7. Stoffauflauf (1) nach einem der vorhergehenden Ansprüche,
**dadurch gekennzeichnet,**
**dass** die Lamelle (10) an ihrer stromabwärtigen Seite (12) eine Einrichtung (14) zur vorzugsweisen bahnbreiten Zufuhr mindestens eines Mediums (15), insbesondere Luft oder Dampf, aufweist.

8. Stoffauflauf (1) nach Anspruch 7,
**dadurch gekennzeichnet,**
**dass** die Einrichtung (14) mindestens eine Zufuhrleitung (16) mit einer Mehrzahl an der Fläche (13) der Lamelle (10) angeordneten und in Strömungsrichtung (S) (Pfeil) gerichteten Zufuhrdüsen (17) aufweist.

9. Stoffauflauf (1) nach Anspruch 7,
**dadurch gekennzeichnet,**
**dass** die Einrichtung (14) mindestens eine Zufuhrleitung (16) mit mindestens mit mindestens einem in einer Hohllamelle (10.1) angeordneten und in Strömungsrichtung (S) (Pfeil) gerichteten Zufuhrspalt (17.1) aufweist.

10. Stoffauflauf (1) nach Auspruch 7, 8 oder 9,
**dadurch gekennzeichnet,**
**dass** die Einrichtung (14) eine Zufuhrleistung (P) von 0,15 m³/m•min bis 2 m³/m•min bei einem Zufuhrdruck (p) von 0,15 bar bis 1,5 bar aufweist.

11. Stoffauflauf (1) nach einem der vorhergehenden Ansprüche,
**dadurch gekennzeichnet,**
**dass** die beiden sich quer über die Maschinenbreite erstreckenden Breitenwände (7, 8) im Bereich der ersten Wegstrecke (I) einen sich vorzugsweise stufenlose kontinuierlich verringernden Wandabstand aufweisen.

12. Stoffauflauf (1) nach einem der vorhergehenden Ansprüche,
**dadurch gekennzeichnet,**
**dass** die Faserstoffsuspension (3) unmittelbar vor dem Beginn der zweiten Wegstrecke (II) eine Strömungsgeschwindigkeit (v₁₂) im Bereich von 10 m/s bis 30 m/s, vorzugsweise von 12 m/s bis 25 m/s, und unmittelbar am Ende der dritten Wegstrecke (III) eine Strömungsgeschwindigkeit (v₃) im Bereich von 500 m/min bis 2.000 m/min, vorzugsweise von 800 m/min bis 1.800 m/min, aufweist.

13. Stoffauflauf (1) nach einem der vorhergehenden Ansprüche,
**dadurch gekennzeichnet,**
**dass** die Faserstoffsuspension (3) eine Stoffdichte (ρ) von ≥ 1 %, vorzugsweise von ≥ 1,2 %, aufweist.

## Claims

1. Headbox (1) for a paper or board machine for producing a fibrous web (2), in particular a paper or board web, from at least one fibrous suspension (3), having at least one suspension-feeding system (4), if appropriate having at least one region for turbulence generation (5) and a headbox nozzle (6) which follows in the flow direction (S) (arrow), which comprises two wide walls (7, 8) extending transversely over the machine width and which has three sequential sections (I, II, III) in the flow direction (S) (arrow), the overall cross section (A_{G-I}) of the headbox nozzle (6) decreasing continuously and without steps in the course of the first section (I), the second section (II) following the first section (I) directly, and the second section (II) being followed directly by the third section (III), which has an overall cross section (A_{G-III}) which decreases continuously and without steps and which extends as far as the end of the headbox nozzle (6),
**characterized**
**in that** between the first and the second section (I, II) there is arranged at least one step (9, 9.1, 9.2, 9.3) in the range from 1 mm to 30 mm, preferably from 2 mm to 15 mm,
**in that** the second section (II) has an overall cross section (A_{G-II}) which widens continuously or decreases continuously,
**in that** in the region of the first section (I) there is arranged at least one vane (10) having a continuously widening overall cross section (A_{G-I}) which ends immediately in the end region of the first section (I), and
**in that** in the region of the second section (II) there is arranged at least one vane (18) having a length (L₁₈) in the range from 5 mm to 120 mm, preferably from 10 mm to 100 mm, which is fitted directly, preferably rigidly, to a vane (10) arranged in the region of the first section (I).

2. Headbox (1) according to Claim 1,
**characterized in that**
the second section (II) has a length (L_{II}) in the range from 5 mm to 150 mm, preferably from 10 mm to 120 mm.

3. Headbox (1) according to Claim 1 or 2,
**characterized in that**
the third section (III) has a length (L_{III}) in the range from 5 mm to 100 mm, preferably from 10 mm to 80 mm.

4. Headbox (1) according to one of the preceding claims,
**characterized in that**
the vane (10) is at least partly hollow in its internal region (11).

5. Headbox (1) according to one of the preceding claims,
**characterized in that**
the downstream side (12) of the vane (10) is formed as a preferably flat or preferably slightly curved surface (13).

6. Headbox (1) according to one of the preceding claims,
**characterized in that**
the vane (10) is fitted in an articulated manner immediately downstream of the region for turbulence generation (5), in particular of a turbulence generator.

7. Headbox (1) according to one of the preceding claims,
**characterized in that,**
on its downstream side (12), the vane (10) has a device (14) for the preferably web-wide supply of at least one medium (15), in particular air or steam.

8. Headbox (1) according to Claim 7,
**characterized in that**
the device (14) has at least one feed line (16) having a plurality of feed nozzles (17) arranged on the surface (13) of the vane (10) and oriented in the flow direction (S) (arrow).

9. Headbox (1) according to Claim 7,
**characterized in that**
the device (14) has at least one feed line (16) having at least one feed gap (17.1) arranged in a hollow vane (10.1) and oriented in the flow direction (S) (arrow).

10. Headbox (1) according to Claim 7, 8 or 9,
**characterized in that**
the device (14) has a feed capacity (P) of 0.15 m³/m·min to 2 m³/m·min at a feed pressure (p) of 0.15 bar to 1.5 bar.

11. Headbox (1) according to one of the preceding claims,
**characterized in that**
the two wide walls (7, 8) extending transversely over the machine width have, in the region of the first section (I), a wall spacing which preferably decreases continuously without steps.

12. Headbox (1) according to one of the preceding claims,
**characterized in that**
immediately before the start of the second section (II), the fibrous suspension (3) has a flow velocity (v₁₂) in the range from 10 m/s to 30 m/s, preferably from 12 m/s to 25 m/s, and, immediately at the end of the third section (III), has a flow velocity (v₃) in the range from 500 m/min to 2000 m/min, preferably from 800 m/min to 1800 m/min.

13. Headbox (1) according to one of the preceding claims,
**characterized in that**
the fibrous suspension (3) has a consistency (ρ) of ≥ 1%, preferably of ≥ 1.2%.

## Revendications

1. Caisse de tête (1) pour une machine à papier ou à carton destinée à fabriquer une bande de matière fibreuse (2), en particulier une bande de papier ou de carton, à partir d'au moins une suspension de matière fibreuse (3), avec au moins un système d'alimentation de suspension de matière (4), éventuellement avec au moins une zone de production de turbulence (5) et une buse de sortie de matière (6) disposée à la suite dans la direction d'écoulement (S) (flèche), laquelle comprend deux parois de largeur (7, 8) qui s'étendent transversalement sur la largeur de la machine et présente trois sections (I, II, III) se succédant dans le sens de l'écoulement (S) (flèche), dans laquelle la section transversale totale (A_{G-I}) de la buse de sortie de matière (6) diminue progressivement et en continu dans le courant de la première section (I), dans laquelle la deuxième section (II) se raccorde directement à la première section (I) et dans laquelle la troisième section (III) se raccorde directement à la deuxième section (II), la troisième section (III) présentant une section transversale totale (A_{G-III}) qui diminue progressivement et en continu et s'étendant jusqu'à l'extrémité de la buse de sortie de matière (6), **caractérisée en ce qu'**au moins un saut (9, 9.1, 9.2, 9.3) de l'ordre de 1 mm à 30 mm, en particulier de 2 mm à 15 mm, est disposé entre la première et la deuxième sections (I, II), **en ce que** la deuxième section (II) présente une section transversale totale (A_{G-II}) augmentant en continu ou diminuant en continu, **en ce qu'**au moins une lamelle (10) avec une section transversale totale (A_{G-I}) augmentant en continu est disposée dans la région de la première section (I) et se termine directement dans la zone d'extrémité de la première section (I), et **en ce qu'**au moins une lamelle (18) avec une longueur (L₁₈) de l'ordre de 5 mm à 120 mm, de préférence de 10 mm à 100 mm, est disposée dans la région de la deuxième section (II) et est montée de préférence rigidement directement sur une lamelle (10) disposée dans la région de la première section (I).

2. Caisse de tête (1) selon la revendication 1, **caractérisée en ce que** la deuxième section (II) présente une longueur (L_{II}) de l'ordre de 5 mm à 150 mm, de préférence de 10 mm à 120 mm.

3. Caisse de tête (1) selon la revendication 1 ou 2, **caractérisée en ce que** la troisième section (III) présente une longueur (L_{III}) de l'ordre de 5 mm à 100 mm, de préférence de 10 mm à 80 mm.

4. Caisse de tête (1) selon l'une quelconque des revendications précédentes, **caractérisée en ce que** la lamelle (10) est au moins en partie creuse dans sa région intérieure (11).

5. Caisse de tête (1) selon l'une quelconque des revendications précédentes, **caractérisée en ce que** le côté aval (12) de la lamelle (10) est formé par une surface de préférence plane ou de préférence légèrement courbe (13).

6. Caisse de tête (1) selon l'une quelconque des revendications précédentes, **caractérisée en ce que** la lamelle (10) est montée de manière articulée immédiatement en aval de la zone de production de turbulence (5), en particulier d'un générateur de turbulence.

7. Caisse de tête (1) selon l'une quelconque des revendications précédentes, **caractérisée en ce que** la lamelle (10) présente, sur son côté aval (12), un dispositif (14) pour l'amenée, de préférence à la largeur de la bande, d'au moins un fluide (15), en particulier d'air ou de vapeur.

8. Caisse de tête (1) selon la revendication 7, **caractérisée en ce que** le dispositif (14) présente au moins une conduite d'alimentation (16) avec une pluralité de buses d'alimentation (17) disposées sur la face (13) de la lamelle (10) et orientées dans la direction d'écoulement (S) (flèche).

9. Caisse de tête (1) selon la revendication 7, **caractérisée en ce que** le dispositif (14) présente au moins une conduite d'alimentation (16) avec au moins une fente d'alimentation (17.1) disposée dans une lamelle creuse (10.1) et orientée dans la direction d'écoulement (S) (flèche).

10. Caisse de tête (1) selon l'une quelconque des revendications 7, 8 ou 9, **caractérisée en ce que** le dispositif (14) présente un débit d'alimentation (P) de 0,15 m³/m·min à 2 m³/m·min sous une pression d'alimentation (p) de 0,15 bar à 1,5 bar.

11. Caisse de tête (1) selon l'une quelconque des revendications précédentes, **caractérisée en ce que** les deux parois de largeur (7, 8) s'étendant transversalement sur la largeur de la machine présentent, dans la région de la première section (I), une distance des parois diminuant de préférence progressivement en continu.

12. Caisse de tête (1) selon l'une quelconque des revendications précédentes, **caractérisée en ce que** la suspension de matière fibreuse (3) présente immédiatement avant le commencement de la deuxième section (II) une vitesse d'écoulement (v₁₂) de l'ordre de 10 m/s à 30 m/s, de préférence de 12 m/s à 25 m/s, et immédiatement à la fin de la troisième section (III) une vitesse d'écoulement (v₃) de l'ordre de 500 m/min à 2000 m/min, de préférence de 800 m/min à 1800 m/min.

13. Caisse de tête (1) selon l'une quelconque des revendications précédentes, **caractérisée en ce que** la suspension de matière fibreuse (3) présente une densité de matière (ρ) ≥ 1 %, de préférence ≥ 1,2 %.
